# EUROPÄISCHE PATENTSCHRIFT

(11) **EP 0 527 985 B1**
(45) Veröffentlichungstag und Bekanntmachung des Hinweises auf die Patenterteilung: **21.02.1996**
(21) Anmeldenummer: 92905395.7
(22) Anmeldetag: 04.03.1992
(51) Int. Cl.: A47L 1/05

(54) **VORRICHTUNG ZUM REINIGEN VON GLATTEN OBERFLÄCHEN**
DEVICE FOR CLEANING SMOOTH SURFACES
DISPOSITIF POUR LE NETTOYAGE DE SURFACES LISSES

(30) Priorität: 11.03.1991 CH 722/91
(43) Veröffentlichungstag der Anmeldung: 24.02.1993
(73) Patentinhaber: HUGI, Kilian, CH-8532 Weiningen (CH)
(72) Erfinder: HUGI, Kilian, CH-8532 Weiningen (CH)
(74) Vertreter: Gachnang, Hans Rudolf
(86) Internationale Anmeldenummer: CH9200044
(87) Internationale Veröffentlichungsnummer: WO9215236

(56) Entgegenhaltungen:
- DE-A- 1 628 790
- DE-A- 2 753 582
- FR-A- 1 523 413
- FR-A- 1 602 278
- FR-A- 2 106 101
- US-A- 2 746 071
- US-A- 3 629 893

## Beschreibung

Gegenstand der vorliegenden Erfindung ist eine Vorrichtung zum Reinigen von glatten Oberflächen gemäss dem Oberbegriff des Patentanspruches 1.

Die aus dem Internationalen Recherchenbericht bekannte FR-A-2.106.101 offenbart eine Vorrichtung zum Reinigen von Scheiben, welche am Ende eines Stieles befestigt ist. Am oberen Ende ist eine Gummiabstreiflippe und darunter ein Schwamm zum Auffangen des abgestreiften Wassers angeordnet. Das abgestreifte Wasser kann durch einen Schlauch und den durch den Stiel abgeführt werden. Darunter befindet sich ein gefedert gelagerter zylindrischer Schwamm zum Benetzen und Reinigen der Scheibe. Mit dieser Vorrichtung können nur vertikal von oben nach unten verlaufende Bewegungen ausgeführt werden; eine Bewegung von oben nach unten würde die Wirksamkeit dieser Vorrichtung vollständig verhindern.

Die ebenfalls bekanntgewordene DE-A-1 628 790 offenbart ein Fenstetreinigungsgerät, das aus zwei parallel liegenden Gummilippen mit scharfen Kanten besteht, zwischen welche Wasser eingeleitet wird. Die Lippen werden in vertikale Vibration versetzt und sind dafür bestimmt, die Oberfläche der Scheibe zu reinigen. Das eingespritzte Wasser rinnt entlang der Scheibe nach unten und muss separat aufgewischt werden.

Aus der ebenfalls aus dem Internationalen Recherchenbericht bekanntgewordenen US-A-3,629,893 ist ein rechteckiges Reinigungskissen bekannt, das durch einen im Handgriff angeordneten Vibrationsantrieb in Schwingung versetzt werden kann. Bei einem solchen Gerät muss zum einen das Wasser separat zugeführt und die vom Gerät behandelte Scheibe nachträglich in herkömmlicher Weise vom Schmutz befreit und getrocknet werden.

Aus der weiter bekanntgewordenen DE-A-27 53 582 ist ein Flächenputzer mit einer schwammartigen Auflage und einer Wasserzuführleitung und einer Wasserabzugsleitung bekannt. Mit einem im Flächenputzer angeordneten Ultraschallgeber werden Verunreinigungen von der Oberfläche der Scheibe abgelöst, und zwar in der bekannten Weise, dass die Ultraschallwellen durch das in den Schwamm gepumpte Wasser zur Fensteroberfläche geleitet werden und dort die allenfalls vorhandenen Schmutzpartikel durch Kavitation von der Fensteroberfläche ablösen. Die abgelösten Verunreinigungen können dann durch Absaugen des Wassers abgeführt werden.

Hartnäckiger Schmutz, wie Fliegenkot und dgl., sowie Schmutz auf seit Jahren nicht mehr gereinigten Fenstergläsern kann mit den herkömmlichen Vorrichtungen nur mit grossem zeitlichen und physischem Aufwand entfernt werden.

Die Aufgabe der vorliegenden Erfindung bestehtnun darin, eine Vorrichtung zu schaffen, die das Reinigen von stark verschmutzten glatten Oberfläche erleichtert.

Es gelingt, mit der erfindungsgemässen Vorrichtung dank der Vibrationsbewegungen des Einwaschers auch hartnäckige Verschmutzungen mühelos abzulösen und zu entfernen.

Der Vibrationsantrieb für den Aufwascher weist ein sehr geringes Gewicht auf, so dass die Bedienungsperson physisch wesentlich weniger belastet wird, wie wenn der Schmutz durch kreisende oder auf- und niederverlaufende Bewegungen von der Scheibe abgelöst werden muss.
Mit dem parallel zum Einwascher angeordneten Abstreifer kann die auf der Scheibe zurückbleibende Reinigungsflüssigkeit sowie der darin gelöste Schmutz kontinuierlich von der Scheibenoberfläche gelöst werden. Die abgestreifte Flüssigkeit tropft nicht mehr zu Boden, sondern fällt auf den Einwascher zurück. Dadurch bleibt der Einwascher über sehr lange Zeit feucht und ein Ergänzen der Reinigungsflüssigkeit kann in viel grösseren Abständen als bisher üblich erfolgen.
Das zwischen dem Handgriff und dem Vibrationsantrieb eingesetzte Vibrationsdämpfungselement verhindert einerseits die Uebertragung der Schwingungen auf den Handgriff und eine allenfalls am Handgriff befestigte Teleskopstange und andererseits kann mit einer geringeren Vibrationsantriebsleistung gearbeitet werden, da die gesamte Vibrationsenergie auf den Einwascher übertragen wird.
Der bezüglich des Einwaschers ein- und verstellbar befestigte Abstreifer ermöglicht eine Anpassung der Vorrichtung an den jeweiligen Arbeitsort (vertikale oder geneigte Flächen) und an die Wünsche der Bedienungsperson.

Anhand illustrierter Ausführungsbeispiele wird die Erfindung näher erläutert. Es zeigen:
- Fig. 1: eine perspektivische Darstellung der Vorrichtung mit aufgesetztem Abstreifer,
- Fig. 2: eine andere Ausführungsform der Vorrichtung in Seitenansicht,
- Fig. 3: einen Schwingungsverlauf in kreisenden Bewegungen und
- Fig. 4: einen Schwingungsverlauf in translatorischen Bewegungen.

In Figur 1 ist auf das Ende eines Handgriffes 1 ein zylindrischer Einwascher 3 befestigt und mit einem Mantel 5 aus Lammfell oder dgl. überzogen. Auf dem Einwascher 3 sitzt ein Vibrationsantrieb 7 und ist mit dem Einwascher 3 verbunden. Zwischen dem Handgriff 1, der ein Gelenk 9 aufweisen kann und dem Vibrationsantrieb 7 kann ein Vibrationsdämpfungselement 11 in Gestalt einer wellenförmig gebogenen Feder eingesetzt sein. Am vorderen Ende des Handgriffes 1 ist weiter ein Abstreifer 13 mit einer lippenförmigen Kante 15 aufgesetzt. Die lippenförmige Kante 15 liegt parallel zur Längsachse des Einwaschers 3. Durch ein Kabel 17 kann dem Vibrationsantrieb 7 Energie zugeführt werden.

In der Ausgestaltung der Erfindung gemäss Figur 2 ist der Vibrationsantrieb 107 im Innern des rohrförmigen Einwaschers 103 angeordnet. Ein Dämpfungselement 111 aus Gummi oder Metall ist zwischen dem Einwascher 103 und dem Ende des Handgriffes 101 eingesetzt. Der Abstreifer 113 ist mit einer Befestigungsvorrichtung, z.B. einer Flügelmutter 119, am Ende des Handgriffes 101 axial verschiebbar mit dem letzteren verbunden, derart, dass der Winkel alpha zwischen der zu reinigenden Oberfläche 121 und der Achse des Handgriffes 101 den jeweiligen Bedürfnissen angepasst werden kann, ohne dass die Lippe 115 zu stark oder zu wenig auf die Oberfläche 121 gepresst wird.

Durch den Vibrationsantrieb 7,107 wird der mit Wasser und/oder Reinigungsflüssigkeit benetzte Einwascher je nach Ausführung des Vibrationsantriebes eine rotierende Bewegung gemäss Figur 3 oder eine translatorische Hin- und Herbewegung gemäss Darstellung in Figur 4 ausführen. Selbstverständlich können die beiden Bewegungen gemäss den Figuren 3 und 4 durch entsprechende Anordnung und Ausbildung des Vibrationsantriebes 7,107 überlagert werden.
Durch die kleinhubigen, jedoch mit hoher Frequenz durchgeführten Bewegungen wird an der zu reinigenden Oberfläche, z.B. der Scheibe 121 anhaftender Schmutz mechanisch abgelöst. Das mechanische Ablösen wird unterstützt durch die beim Anpressen des Einwaschers 3 auf den Mantel 5 auf die Scheibe 7,21,121 ausgepresste Reinigungsflüssigkeit.
Beim Nach-unten-Führen der Vorrichtung wird durch die Lippe 15,115 des Abstreifers 13,113 die auf der Scheibe zurückbleibende Reinigungsflüssigkeit sowie der in der Reinigungsflüssigkeit gelöste Schmutz kontinuierlich von der Oberfläche abgezogen. Die abgezogene Flüssigkeit gelangt in Tropfen 123 oder als Gerinnsel entlang der Scheibenoberfläche zurück auf den Mantel 5,105 und steht dort für die kontinuierliche Reinigung zur weiteren Verfügung.

Alternativ kann der Vibrationsantrieb auch innerhalb des Handgriffes untergebracht sein oder über eine flexible Welle mit einem am Boden stehenden Antrieb verbunden sein, wenn dies durch Vorschriften elektrischer Überwachungsvereine gefordert wird.

## Patentansprüche

1. Vorrichtung zum Reinigen von glatten Oberflächen mit einer Flüssigkeit mit einem am Ende eines Handgriffes befestigten Einwascher zum Auflösen und zum mechanischen Ablösen der Verunreinigungen sowie einem parallel oberhalb des Einwaschers angeordneten elastischen Abstreifer, dadurch gekennzeichnet, dass der Einwascher (3,103) mit einem Vibrationsantrieb (7,107) verbunden und durch diesen in Schwingung versetzbar ist und einen Mantel (5,105) zur Aufnahme der Reinigungsflüssigkeit für das Benetzen der zu reinigenden Fläche (121) und zum Auffangen der verschmutzten, vom Abstreifer (13,113) von der gereinigten Fläche (121) abgestreiften, in den Einwascher (3,103) zurückfliessenden Reinigungsflüssigkeit aufweist.

2. Vorrichtung nach Anspruch 1, dadurch gekennzeichnet, dass der Vibrationsantrieb (7,107) eine kreisförmige und/oder translatorische Schwingbewegung auf den Einwascher (3,103) überträgt.

3. Vorrichtung nach einem der Ansprüche 1 oder 2, dadurch gekennzeichnet, dass der Vibrationsantrieb (7,107) auf dem Einwascher (3,103) oder zwischen dem Handgriff (1,101) und dem Einwascher (3,103) oder im Handgriff (1,101) eingesetzt ist.

4. Vorrichtung nach einem der Ansprüche 1 oder 2, dadurch gekennzeichnet, dass der Vibrationsantrieb (7,107) innerhalb des Einwaschers (3,103) eingesetzt angeordnet ist.

5. Vorrichtung nach einem der Ansprüche 1 bis 4, dadurch gekennzeichnet, dass zwischen dem Handgriff (1,101) und dem Einwascher (3,103) ein Vibrationsdämpfungselement (11,111) eingesetzt ist.

6. Vorrichtung nach einem der Ansprüche 1 bis 5, dadurch gekennzeichnet, dass der Abstreifer (13,113) handgriffseitig des Vibrationsdämpfungselementes (11,111) mit dem Handgriff (1,101) verbunden ist.

7. Vorrichtung nach einem der Ansprüche 1 bis 6, dadurch gekennzeichnet, dass die Lage des Abstreifers (13,113) bezüglich des Einwaschers (3,103) ein- und verstellbar ist.

## Claims

1. Apparatus for cleaning smooth surfaces with a fluid, having a built-in washer, which is mounted on the end of a handle, for dissolving and mechanically separating the contaminants/dirt, and a resilient scraper, which is disposed in parallel above the built-in washer, characterised in that the built-in washer (3,103) is connected to a vibratory drive (7,107), can be caused to vibrate by said drive and has a casing (5,105) for accommodating the cleaning fluid for wetting the surface (121) to be cleaned and for collecting the dirty cleaning fluid, which has been scraped from the cleaned surface (121) by the scraper (13,113) and flows back into the built-in washer (3,103).

2. Apparatus according to claim 1, characterised in that the vibratory drive (7,107) transmits a circular and/or translatory vibrational movement to the built-in washer (3,103).

3. Apparatus according to one of claims 1 or 2, characterised in that the vibratory drive (7,107) is inserted on the built-in washer (3,103), between the handle (1,101) and the built-in washer (3,103) or in the handle (1,101).

4. Apparatus according to one of claims 1 or 2, characterised in that the vibratory drive (7,107) is disposed inserted internally of the built-in washer (3,103).

5. Apparatus according to one of claims 1 to 4, characterised in that a vibration damping element (11,111) is inserted between the handle (1,101) and the built-in washer (3,103).

6. Apparatus according to one of claims 1 to 5, characterised in that the scraper (13,113) is connected to the handle (1,101) by the end of the vibration damping element (11,111) facing the handle.

7. Apparatus according to one of claims 1 to 6, characterised in that the position of the scraper (13,113) can be set and adjusted in respect of the built-in washer (3,103).

## Revendications

1. Dispositif pour nettoyer des surfaces lisses avec un liquide, comprenant un laveur fixé à l'extrémité d'un manche pour dissoudre et détacher mécaniquement les impuretés, ainsi qu'une raclette souple disposée parallèlement au-dessus du laveur, caractérisé en ce que le laveur (3, 103) est relié à un vibrateur (7, 107) et peut vibrer grâce à ce dernier et présente une enveloppe (5, 105) destinée à contenir le liquide de nettoyage pour mouiller la surface à nettoyer (121) et à absorber le liquide de nettoyage sale qui a été éliminé de la surface nettoyée (121) par la raclette (13, 113) et qui s'écoule vers le laveur (3, 103).

2. Dispositif selon la revendication 1, caractérisé en ce que le vibrateur (7, 107) imprime au laveur (3, 103) un mouvement vibratoire circulaire et/ou de translation.

3. Dispositif selon la revendication 1 ou 2, caractérisé en ce que le vibrateur (7, 107) est placé sur le laveur (3, 103) ou entre le manche (1, 101) et le laveur (3, 103) ou dans le manche (1, 101).

4. Dispositif selon la revendication 1 ou 2, caractérisé en ce que le vibrateur (7, 107) est logé à l'intérieur du laveur (3, 103).

5. Dispositif selon l'une des revendications 1 à 4, caractérisé en ce qu'entre le manche (1, 101) et le laveur (3, 103) est inséré un élément d'amortissement de vibrations (11, 111).

6. Dispositif selon l'une des revendications 1 à 5, caractérisé en ce que la raclette (13, 113) est reliée au manche (1, 101) sur le côté de l'élément d'amortissement de vibrations (11, 111) qui est dirigé vers le manche.

7. Dispositif selon l'une des revendications 1 à 6, caractérisé en ce que la position de la raclette (13, 113) par rapport au laveur (3, 103) est réglable.
